# FASCICULE DE BREVET EUROPEEN

(11) **EP 2 413 202 B1**
(45) Date de publication et mention de la délivrance du brevet: **15.11.2017**
(21) Numéro de dépôt: 10171477.2
(22) Date de dépôt: 30.07.2010
(51) Int. Cl.: G04B 15/14, G04B 43/00

(54) **Procédé d'amélioration de tenue à l'usure et aux chocs d'un composant de mouvement d'horlogerie. Ancre pour mouvement d'horlogerie résistante à l'usure et aux chocs**
Verfahren zur Verbesserung der Verschleiss- und Stossfestigkeit einer Uhrwerkskomponente. Verschleiß- und stoßfester Anker für Uhrwerk
Method for improving the wear and impact resistance of an horological component. Anchor for clock movement with wear and impact resistance

(43) Date de publication de la demande: 01.02.2012
(73) Titulaire: ETA SA Manufacture Horlogère Suisse, 2540 Grenchen (CH)
(72) Inventeur: Richard, David, 1400, Yverdon-les-Bains (CH); Cabezas Jurin, Andrés, 1400, Yverdon (CH)
(74) Mandataire: Giraud, Eric

(56) Documents cités:
- EP-A1- 0 732 635
- EP-A1- 1 380 772
- EP-A1- 1 555 584
- EP-A1- 1 983 389
- WO-A1-2010/063393
- JP-A- 63 130 961
- US-A- 443 363
- US-A- 2 717 488

## Description

### Domaine de l'invention

L'invention concerne une ancre pour mécanisme d'échappement de mouvement d'horlogerie, comportant au moins une fourchette délimitant une entrée de fourchette laquelle comporte des cornes agencées pour coopérer avec un balancier au niveau d'une surface de contact interne.

L'invention concerne encore un mécanisme d'échappement comportant une telle ancre.

L'invention concerne encore une pièce d'horlogerie comportant au moins une telle ancre, ou/et un tel mécanisme d'échappement.

### Arrière plan de l'invention

L'invention concerne le domaine des mécanismes d'horlogerie, et plus particulièrement le domaine des mécanismes d'échappement.

Dans un tel mécanisme, l'ancre coopère, d'une part avec un balancier, et d'autre part avec une roue d'échappement. D'un côté comme de l'autre, une ancre travaille aux chocs, d'une part au niveau de sa fourchette, comportant des cornes, qui coopèrent avec la cheville de plateau du balancier et avec l'ellipse de plateau, et d'autre part au niveau de palettes qui coopèrent périodiquement avec la roue d'échappement. Ces chocs incessants sont générateurs d'usure, et donc de dégradation dans le temps des propriétés du mouvement. En particulier, dans un mécanisme d'échappement, l'usure des entrées de fourchette se traduit par une diminution du rendement global de l'échappement, et par la chute d'amplitude. Le problème est donc de réduire l'usure du mécanisme d'échappement, en particulier de l'ancre, et de rendre élastique la zone de contact entre l'ancre et le balancier, en respectant un certain encombrement imposé par le mécanisme.

Peu de documents font état du problème d'usure. Les rares solutions proposées proposent des revêtements de surface, des choix particuliers de matériaux, l'utilisation de roulements, ou encore la réduction de l'inertie par des bras de levier courts. Le choix de matériaux ou de revêtements de surface particuliers n'atténue pas les chocs, mais en retarde les effets. L'utilisation de roulements s'accorde mal avec un système en permanence soumis à des chocs, et la durée de vie de roulements sur de tels mécanismes est généralement réduite, ce qui est incompatible avec une pièce d'horlogerie. La réduction de l'inertie est plus intéressante, mais il est difficile d'intervenir sur un mouvement existant, et de modifier sa cinématique.

On notera, à ce propos, qu'une autre façon de réduire l'inertie est connue, par l'emploi de composants en silicium ou similaire, par le document de brevet EP 0 732 635 CSEM.

Certains documents de brevets concernent la résistance mécanique, qui est le problème le plus proche de celui de l'invention.

On connaît ainsi un brevet US 2 717 488, au nom de La Générale Horlogère, relatif à un échappement à niveau de bruit réduit, comportant une roue d'échappement à entailles radiales permettant l'amortissement des chocs associés aux impacts des dents de la roue d'échappement sur les palettes de l'ancre, chaque dent pouvant, encore, du fait de la flexibilité apportée par l'entaille, s'appuyer sur la dent voisine, ce qui confère à la roue, en même temps que la flexibilité requise, une certaine robustesse. Les entailles ont nécessairement une ampleur suffisante pour permettre la flexibilité de l'intégralité de chaque dent, par rapport à une zone d'attache par rapport à laquelle l'entaille procure en fait à chaque dent un degré de liberté en pivotement. Cette disposition n'est pas applicable à de nombreux composants, dont une mobilité en pivotement n'est pas compatible avec leur cinématique de fonctionnement.

On connaît encore le document de brevet EP 1 870 784 au nom d'OMEGA, qui décrit une roue sans serge comportant des dents, et qui propose une solution évitant que ces dents ne soient endommagées par des chocs. La roue selon ce brevet comporte des bras flexibles et courbes, ces bras s'infléchissant tangentiellement, avec une largeur dégressive vers la périphérie de roue. Ces bras comportent chacun une dent d'extrémité, qui est également flexible. Si une telle roue peut convenir pour une roue d'échappement, son agencement convient moins, de la même façon que pour le document de brevet précédent, à la cinématique particulière liée à certains composants comme les ancres. Par ailleurs, l'équipement d'un mécanisme d'échappement par une telle roue d'échappement implique le remplacement de la roue d'origine par cette roue spéciale, sans possibilité de réemploi de la précédente.

Différents documents proposent des mécanismes destinés à réduire le jeu fonctionnel au niveau de rouages, ou encore d'atténuer l'effet d'impacts ou d'impulsions sur certains composants. On connaît ainsi le document EP 1 555 584 A1 au nom de ROLEX SA, qui décrit un mobile denté, avec des dents à rattrapage de jeu comportant des fentes aménagées au niveau de ces dents, qui sont conjuguées avec des moyens de butée pour limiter l'amplitude de mouvement autorisée par ces fentes, en fonction du jeu d'engrenage à rattraper. Le document JP 63 130961 A au nom de KIYOUIKU HAGURAMA KOGYO KK, décrit, de façon similaire, des dents dont l'élasticité est procurée par des fentes ou des chambres. Le document EP 1 380 772 A1 au nom de WIEDERRECHT propose encore un tel engrenage. Le document EP 1 983 389 A1 au nom de ETA SA présente un mécanisme d'échappement dont un plateau de balancier comporte des fentes au voisinage de palettes d'impulsion agencées pour coopérer avec des roues d'échappement. Le document US 443 363 A au nom de HANSEN décrit un mécanisme d'échappement comportant des moyens élastiques d'amortissement. Le document WO 2010/063393 A1 au nom de ROLLS ROYCE PLC décrit encore une denture avec des dents rendues flexibles par la présence de fentes reliées à des chambres.

Dans ces réalisations, la course, inhérente à la flexibilité des bras, évaluée au niveau des dents est de l'ordre de quelques centièmes à quelques dixièmes de millimètre, ce qui peut s'avérer trop important dans certains mécanismes.

### Résumé de l'invention

Le but de la présente invention est de pallier en tout ou partie les inconvénients cités précédemment. Pour résoudre le problème particulier de l'usure de l'ancre, l'invention s'est attachée à rendre élastique la zone de contact entre l'ancre et le balancier, tout en respectant un certain encombrement.

A cet effet, l'invention concerne une ancre pour mécanisme d'échappement de mouvement d'horlogerie, dans une première variante, selon la revendication 1.

L'invention concerne encore une ancre pour mécanisme d'échappement de mouvement d'horlogerie, dans une deuxième variante, selon la revendication 2.

L'invention concerne encore un mécanisme d'échappement comportant une telle ancre.

L'invention concerne encore une pièce d'horlogerie comportant au moins un tel mécanisme d'échappement.

### Description sommaire des desseins

D'autres particularités et avantages ressortiront clairement de la description qui en est faite ci-après, à titre indicatif et nullement limitatif, en référence aux dessins annexés, dans lesquels :
- la figure 1 représente, de façon schématisée, partielle, et en perspective, une ancre d'horlogerie selon l'invention, dans une première variante de réalisation;
- la figure 2 représente, de façon schématisée, partielle, et en perspective, une ancre d'horlogerie à laquelle a été appliquée le procédé selon l'invention, dans une deuxième variante de réalisation;
- la figure 3 représente, de façon schématisée, partielle, et en perspective, une ancre d'horlogerie à laquelle a été appliquée le procédé selon l'invention, dans une troisième variante de réalisation;
- la figure 4 représente, de façon schématisée, partielle, et en section selon un plan médian d'entrée de fourchette, l'ancre de la figure 1, vue selon une direction A ;
- la figure 5 représente, de façon schématisée, partielle, et en vue de bout, l'ancre de la figure 2, vue selon une direction B ;
- la figure 6 représente, de façon schématisée, partielle, et en vue de face, une ancre d'horlogerie à laquelle a été appliquée le procédé selon l'invention, dans une quatrième variante de réalisation;
- la figure 7 représente, de façon schématisée, partielle, et en vue de face, une ancre d'horlogerie à laquelle a été appliquée le procédé selon l'invention, dans une cinquième variante de réalisation;
- la figure 8 représente, de façon schématisée, partielle, et en section selon un plan CC perpendiculaire au plan de fourchette, l'ancre de la figure 7 ;
- la figure 9 représente, de façon schématisée, partielle et en vue de face, un détail de la déformation d'une lèvre élastique réalisée selon l'invention ;
- la figure 10 représente, de façon schématisée, l'évolution de la déformation d'une telle lèvre élastique.

### Description détaillée des modes de réalisation préférés

L'invention concerne une ancre pour mécanisme d'échappement de mouvement d'horlogerie, comportant au moins une fourchette délimitant une entrée de fourchette laquelle comporte des cornes agencées pour coopérer avec un balancier au niveau d'une surface de contact interne.

Le terme de corne est choisi dans un but de simplification de l'exposé. Si, en général, les composants auxquels on préfère appliquer l'invention sont saillants, ils peuvent tout aussi bien comporter des surfaces rentrantes, et l'invention s'y applique de la même façon.

Selon l'invention, on procure une flexibilité à cette corne d'extrémité en l'aménageant par la confection d'au moins une fente ou une chambre micrométrique au voisinage de la surface de contact ou des surfaces de contact selon le cas, pour délimiter au moins une lèvre élastique s'étendant entre cette surface de contact et cette au moins une fente ou chambre, tel que visible sur les figures 1, 2, 3, 6, et 7.

Selon une caractéristique de l'invention, on réalise ladite au moins une lèvre élastique comportant, sur une de ses surfaces externes, au moins une dite surface de contact.

L'invention peut être mise en oeuvre aussi bien pour la confection de composants neufs, que dans le cadre d'une amélioration de composants existants. Toutefois, comme on le verra dans la suite de la description, certains modes de réalisation sont réservés à des confections neuves. C'est en particulier le cas quand on choisit de réaliser le composant d'horlogerie dans un matériau micro-usinable selon les technologies MEMS ou selon le procédé « LIGA », ce qui convient particulièrement bien à la mise en oeuvre de l'invention.

Dans la suite de la description, on parlera indifféremment de réalisation de composants, il convient donc de comprendre qu'il peut s'agir aussi bien de confection neuve que d'amélioration d'un composant ou d'un mouvement.

Dans une réalisation particulière de l'invention, on réalise cette fente ou chambre de façon à délimiter cette lèvre élastique entre cette surface de contact, cette fente ou chambre, et au moins une autre surface périphérique de la corne.

De façon préférée mais non limitative, on réalise cette lèvre, et donc cette fente ou chambre, de façon sensiblement perpendiculaire, ou perpendiculaire, à un plan selon lequel se développe le composant, ce plan étant lui-même orthogonal à la surface de contact ou aux surfaces de contact selon le cas.

De façon préférée, au moins une fente débouchante au niveau de surfaces latérales que comporte la corne parallèlement à ce plan, est réalisée par électro-érosion à fil, ou par laser, ou bien, lorsqu'on choisit de fabriquer ledit composant en matériau micro-usinable selon les technologies MEMS ou selon le procédé « LIGA », on réalise cette fente lors de la fabrication du composant lors de sa fabrication selon les technologies MEMS ou selon le procédé « LIGA ».

Dans un mode de réalisation où l'on choisit de donner de la flexibilité à la corne par la confection d'au moins une chambre, on réalise cette dernière dans l'épaisseur de la corne, sans accès sur l'une quelconque des surfaces externes de ce dernier, lors de la fabrication dudit composant en matériau micro-usinable selon les technologies MEMS ou selon le procédé « LIGA ». La confection de telles chambres est également possible avec des matériaux plus traditionnels tels qu'aciers ou alliages, mais implique alors une réalisation multi-couches plus coûteuse.

Il convient de donner de la flexibilité à la corne, sans pour autant l'affaiblir et dégrader sa résistance mécanique. Il convient d'éviter toute déformation plastique, irréversible. Il faut en particulier que la flexibilité ne se traduise pas par des oscillations de grande amplitude autour d'une zone d'attache, ce qui se traduirait tôt ou tard par des phénomènes de fatigue au sens métallurgique, et un risque de bris de la lèvre élastique, voire de la corne elle-même. Il est donc préférable que la largeur, c'est-à-dire la plus petite dimension de la fente ou de la chambre, soit très petite, de façon à procurer la flexibilité de la lèvre élastique, mais sans autoriser un mouvement préjudiciable à la tenue dans le temps.

Les figures 9 et 10 schématisent la déformation d'une lèvre élastique 20 agencée au niveau d'une corne 3 d'une ancre 1, au voisinage d'une fente 5. Une force d'impact F est appliquée au niveau d'une surface de contact S. Cette dernière est à une distance L1 du point d'encastrement A de la lèvre élastique 5, qui a une longueur totale L2. La fente 5 a une largeur E1, et la lèvre 20 a une épaisseur E2. La déformée de la lèvre élastique 5 suit une fonction D= B(y) qui est fonction du matériau, et des valeurs de F, de L2, et de E2.

Selon l'invention, on fait en sorte que la déformation de la lèvre 20, sur toute sa longueur AB, soit L2, reste dans le domaine élastique, cette déformation dépendant du matériau, de F, de E2, et de L1 ou L2.

On fait encore en sorte que, pour la valeur maximale admise Fm de F, et pour la valeur maximale de y, à savoir L2, D soit inférieure à E1, à savoir qu'il n'y ait pas de contact entre la lèvre élastique 20 et le reste de la corne 3.

Dans un exemple de réalisation d'une ancre 1 en acier de nuance S15P de limite élastique de 210 GPa, avec une force d'impact F de 80 mN, pour des dimensions E1=15 µm, E2=30 µm, et L2=150 µm, on obtient une valeur maximale de D égale à 2 µm, et un niveau de contraintes inférieur à 800 MPa.

Préférentiellement, on fait en sorte de limiter la plus petite dimension de la lèvre élastique, afin de lui donner une souplesse suffisante.

En somme, il faut faire en sorte que les déformations de la lèvre élastique restent dans le domaine élastique du matériau qui la constitue. Sa largeur E2 est un paramètre important de son dimensionnement, car il faut assurer que la combinaison de la force d'impact F et des dimensions de la lèvre élastique entraîne des déformations de la lèvre dans son domaine élastique.

De préférence, la largeur E2 de la lèvre élastique est inférieure au quart de sa longueur L2, et, de façon préférée, inférieure au huitième de L2. Dans une application préférée, cette largeur E2 est, encore, inférieure ou égale à 30 µm.

La plus petite dimension de la fente E1 doit être juste assez grande pour prévenir tout contact du point B de la lèvre avec l'autre partie de la corne 3.

A cet effet, avantageusement on réalise cette fente ou chambre avec une plus petite dimension de quelques micromètres, dans un rapport inférieur à un huitième par rapport à son développement en longueur.

Préférentiellement, on fait en sorte de limiter également la plus petite dimension de la lèvre élastique, afin de lui donner une souplesse suffisante.

L'invention s'applique particulièrement bien aux composants d'un mécanisme d'échappement, qui sont les plus fréquemment sollicités par des contraintes liées à des impulsions et des chocs.

Tout particulièrement, l'application, non limitative, de l'invention à une ancre est particulièrement avantageuse.

L'invention concerne ainsi une ancre 1 pour mécanisme d'échappement de mouvement d'horlogerie, comportant au moins une fourchette délimitant une entrée de fourchette 2. Cette entrée de fourchette 2 comporte des cornes 3 et 4 agencées pour coopérer, au niveau de surfaces de contact S, avec un balancier, qui n'est pas représenté sur les figures, en général au niveau d'une cheville de plateau que comporte ce balancier.

Selon l'invention, l'entrée de fourchette 2 comporte, au niveau d'au moins une corne 3, 4, et de préférence au niveau de chaque corne 3, 4, au moins une fente, respectivement 5, 6, ou/et au moins une chambre 30, pour délimiter au moins une lèvre élastique 20, 21, s'étendant entre une surface de contact S, et cette fente 5, 6 ou chambre 30.

Chaque fente 5, 6, ou chambre 30, est agencée pour procurer à la corne correspondante une élasticité, qui permet d'adoucir le choc lors de chaque impulsion, en absorbant une partie de l'énergie d'impact, puis en la restituant postérieurement à cet impact. Ainsi la fente ou la chambre permet de rendre élastique la zone de contact. La fonction de la fente ou de la chambre est de réduire l'usure en adoucissant les contacts entre l'ellipse du plateau ou la cheville de plateau de balancier et la fourchette de l'ancre, au cours des phases de dégagement et d'impulsion.

Un autre but atteint par l'invention est de réduire le phénomène de collement à l'échappement.

Chaque fente ou chambre est de profil droit ou quelconque. On appellera ici chambre un volume enfermé dans la matière et non débouchant, et on appellera fente un espace débouchant sur au moins une des surfaces externes du composant concerné.

La largeur de chaque fente est de préférence de quelques micromètres, et est toujours très faible par rapport à son développement en longueur, dans un rapport de préférence inférieur à un huitième.

De préférence, chaque fente s'étend selon au moins une direction oblique par rapport à un plan P selon lequel se développe l'entrée de fourchette 2, voire l'ancre 1 tout entière comme c'est généralement le cas. De façon préférée et économique, chaque fente s'étend perpendiculairement à ce plan P. Ainsi une élaboration de l'ancre 1 selon les technologies MEMS, ou encore selon le procédé « LIGA » ou similaire, est-elle particulièrement facile. Pour d'autres modes d'élaboration de l'ancre 1, notamment issue d'une feuille métallique, ou plastique, ou polymère, ou autre, la fabrication d'une fente perpendiculaire au plan P est préférable, car elle peut être réalisée par électro-érosion à fil, ou découpage au fil, au laser, par injection plastique, ou similaire.

L'ancre 1 peut aussi être réalisée dans un matériau plus classique : acier au plomb « S15 P » non durci, acier sans plomb « Ck75 », alliage d'aluminium, autre métal ou alliage. Le traitement permettant de fabriquer la planche dont on extrait l'ancre a une importance particulière, et est bien connu de l'homme de l'art. En ce qui concerne les matières plastiques, on peut utiliser un polymère tel que le POM « Hostaform ».

Un composant selon l'invention peut, dans un tel matériau, être réalisé par technologie laser, avec une gravure traversante, par électro-érosion à fil, par découpe jet d'eau, ou similaire.

Dans une réalisation préférée, chaque fente débouche au niveau du contour périphérique de l'entrée de fourchette 2, c'est-à-dire, selon le cas, vers l'intérieur des cornes, c'est-à-dire du côté de la cheville de plateau du balancier, au niveau d'une surface interne, respectivement 7, 8, ou bien vers l'extérieur des cornes, c'est-à-dire du côté opposé à la cheville de plateau, au niveau d'une surface externe, respectivement 9, 10.

Une première variante de réalisation est représentée sur la figure 1. L'entrée de fourchette 2 comporte, au niveau d'au moins une corne, et de préférence au niveau de chaque corne, une fente 5, 6, qui s'étend perpendiculairement au plan de l'ancre, et débouche vers l'intérieur des cornes, c'est-à-dire l'entrée de fourchette 2 du côté de la cheville de plateau du balancier, au niveau d'une surface interne 7, 8, en délimitant au moins une lèvre élastique 20, 21, s'étendant entre cette surface interne 7, 8, et cette fente 5, 6.

Une deuxième variante de réalisation est représentée sur la figure 2. L'entrée de fourchette comporte, au niveau d'au moins une corne, et de préférence au niveau de chaque corne, une fente qui s'étend perpendiculairement au plan de l'ancre, et débouche vers l'extérieur, c'est-à-dire du côté opposé à la cheville de plateau du balancier. La fente 5, 6 débouche au niveau du contour périphérique de l'entrée de fourchette 2 vers l'extérieur des cornes, au niveau d'une surface externe 9, 10, en délimitant au moins une lèvre élastique 20, 21 s'étendant entre cette surface externe 9, 10, et cette fente 5, 6. Cette disposition permet aussi de réduire l'intensité des impacts avec les butées de renversement.

Un avantage particulier de cette disposition est de limiter les sur-contraintes, en cas de choc de l'ellipse sur le haut de la corne, ainsi que de limiter les risques de casse, par exemple de casse du pivot de balancier.

Une troisième variante de réalisation, tel que visible sur la figure 3, combine les réalisations du premier mode et du deuxième mode, avec sur chaque corne une fente débouchant sur une surface d'extrémité interne et une fente débouchant sur une surface d'extrémité externe. chaque corne 3, 4 comporte une fente 5, 6 débouchant sur une surface interne 7, 8, et une fente 5A, 6A débouchant sur une surface externe 9, 10, en délimitant une pluralité de lèvres élastiques 20, 20A, 20B, 21, 21A, 21B, s'étendant entre la périphérie de la corne 3, 4, la surface interne 7, 8, la surface externe 9, 10, et les fentes 5, 5A, 6, 6A.

Une quatrième variante de réalisation est représentée sur la figure 6, dans lequel la fente d'élasticité 5, 6, n'est pas débouchante sur une surface d'extrémité interne 7, 8, ou externe 9, 10, mais uniquement sur au moins une des faces latérales 16, 17, que comporte l'ancre 1, parallèlement au plan P de cette dernière. De préférence, pour une symétrie des contraintes internes, la fente débouche sur les deux faces latérales opposées.

Une cinquième variante de réalisation est représentée sur les figures 7 et 8 : elle comporte au moins une chambre 30 à l'intérieur d'une corne, cette chambre 30 n'est pas débouchante, et est délimitée de préférence, du côté de la surface d'extrémité interne 7 et de la surface d'extrémité externe 9, par des zones externes de section faible 12, 13, de façon à ce que l'extrémité de la corne ait un comportement élastique. De préférence et dans le même but, la chambre 30 est aussi délimitée, du côté de chacune des surfaces latérales 16, 17, de l'ancre 1, par une zone latérale de section faible, 14, 15. La réalisation d'une ancre 1, selon le cinquième mode, est possible par une élaboration dans un matériau micro-usinable selon les technologies MEMS, ou encore selon le procédé « LIGA » ou similaire, et est particulièrement facile.

A ce propos, le choix d'un tel matériau micro-usinable permet, précisément, la confection de fentes ou de chambres très fines, sans avoir à redouter l'existence d'un défaut local de matière, d'une pré-fissure, ou encore de sur-contraintes internes locales, que l'on peut davantage rencontrer avec un acier ou un alliage plus traditionnel. Le très faible dimensionnement de la fente ou chambre dans sa plus petite dimension limite l'amplitude de vibration des lèvres élastiques, empêche toute déformation non réversible, et prévient toute casse de ces lèvres.

Il est naturellement possible de réaliser un composant à lèvre élastique selon l'invention dans un autre matériau, acier ou autre alliage, avec avantageusement une couche déposée sur la surface de ce composant, ou encore un traitement thermique ou/et de surface de ce composant.

Dans une variante d'exécution, la fente ou chambre n'est pas remplie d'air ou de vide, mais d'un autre matériau de caractéristiques différentes du matériau de base, par exemple une colle, ou encore un traitement ou revêtement de surface souple et épais de l'ordre de 5 à 10 microns. Cet autre matériau peut posséder des caractéristiques élastiques particulières, ce qui permet d'adapter un comportement élastique particulier, et de participer à l'amortissement et à l'action anti-usure. Le fait d'avoir un composant plein permet d'éviter l'accumulation de déchets d'usure du mouvement d'horlogerie dans les fentes, ce qui constitue d'ailleurs l'avantage d'une confection avec une chambre non débouchante.

De façon similaire, il est possible d'intercaler dans la fente ou chambre un plastique déformable.

On comprend que les figures ne représentent qu'une fente ou une chambre dans chaque réalisation, mais qu'il est naturellement possible de juxtaposer une pluralité de fentes ou/et de chambres, ainsi que de panacher les différents modes exposés, non limitatifs de l'invention.

Par exemple, une pluralité de fentes ou chambres sensiblement parallèles, en forme de chevron, permet, même si elles sont de très petite taille, et notamment d'un faible développement dans leur plus grande dimension, de donner à la corne une flexibilité suffisante.

La totalité d'une corne d'ancre est ainsi rendue flexible par au moins une telle fente ou chambre, pour diminuer l'usure, en rendant élastique la zone de contact avec le balancier.

Naturellement ce qui s'applique à une corne s'applique à l'autre, de préférence de façon symétrique par rapport à un plan médian P' orthogonal au plan P.

Une réalisation particulière est faite avec une ancre 1 en silicium, ou en un composé de silicium.

L'invention concerne encore un mécanisme d'échappement comportant au moins une telle ancre.

L'invention concerne encore une pièce d'horlogerie comportant au moins une telle ancre, ou/et un tel mécanisme d'échappement, ou/et au moins un composant réalisé ou amélioré selon ce procédé.

Bien entendu, la présente invention ne se limite pas à l'exemple illustré mais est susceptible de diverses variantes et modifications qui apparaîtront à l'homme de l'art.

## Revendications

1. Ancre (1) pour mécanisme d'échappement de mouvement d'horlogerie, comportant au moins une fourchette délimitant une entrée de fourchette (2) laquelle comporte des cornes (3 ; 4) chacune agencée pour coopérer avec une cheville de plateau de balancier au niveau d'une surface de contact interne (S), **caractérisée en ce que** ladite entrée de fourchette (2) comporte, au niveau d'au moins une dite corne (3 ; 4), une fente (5 ; 6) ou/et une chambre (30), pour délimiter au moins une lèvre élastique (20 ; 21) s'étendant entre ladite première surface de contact (S) et ladite fente (5, 6) ou chambre (30), ladite surface de contact interne (S) étant située au niveau d'une surface interne (7; 8) que comporte ladite lèvre élastique (20 ; 21) à l'intérieur de ladite entrée de fourchette (2), et du côté opposé à ladite fente (5 ; 6) ou/et à ladite chambre (30), ladite fente (5; 6) ou chambre (30) étant agencée pour procurer à ladite corne (3 ; 4) correspondante une élasticité qui permet d'adoucir le choc lors de chaque impulsion, en absorbant une partie de l'énergie d'impact, puis en la restituant postérieurement à cet impact.

2. Ancre (1) pour mécanisme d'échappement de mouvement d'horlogerie, comportant au moins une fourchette délimitant une entrée de fourchette (2) laquelle comporte des cornes (3 ; 4) chacune agencée pour coopérer avec une cheville de plateau de balancier au niveau d'une surface de contact interne (S), **caractérisée en ce que** ladite entrée de fourchette (2) comporte, au niveau d'au moins une dite corne (3 ; 4), une fente (5 ; 6), qui débouche au niveau du contour périphérique de ladite entrée de fourchette (2) vers l'extérieur de ladite corne (3 ; 4), au niveau d'une surface externe (9 ; 10) de ladite corne (3 ; 4) située du côté opposé par rapport à ladite surface de contact interne (S), en délimitant au moins une lèvre élastique (20, 21) s'étendant entre ladite surface externe (9 ; 10) et ladite fente (5 ; 6), ladite lèvre élastique (20, 21) comportant, sur une desdites surfaces externes, au moins une surface de contact externe qui est agencée pour coopérer avec des butées de renversement du mécanisme d'échappement quand ce dernier en comporte, et réduire l'intensité des impacts avec lesdits butées de renversement.

3. Ancre (1) selon la revendication 1, **caractérisée en ce que** ladite au moins une dite fente (5; 6) ou/et chambre (30) est sensiblement perpendiculaire à un plan (P) selon lequel se développe ladite ancre (1), ledit plan (P) étant lui-même orthogonal auxdites surfaces de contact internes (S).

4. Ancre (1) selon la revendication 1 ou 3, **caractérisée en ce que** ladite au moins une dite fente (5 ; 6) est débouchante au niveau de surfaces latérales que comporte ladite corne (3, 4) parallèlement à un plan (P) selon lequel se développe ladite ancre (1), ledit plan (P) étant lui-même orthogonal auxdites surfaces de contact internes (S).

5. Ancre (1) selon l'une des revendications 1 à 4, **caractérisée en ce que** la largeur (E2) de ladite lèvre élastique (20, 21) est inférieure au quart de sa longueur (L2), et est inférieure ou égale à 30 µm.

6. Ancre (1) selon la revendication 1 ou l'une des revendications qui en dépendent, **caractérisée en ce que** chaque dite corne (3 ; 4) comporte une fente interne (5 ; 6) débouchant sur une dite surface interne (7 ; 8) et une fente externe (5A ; 6A) débouchant sur une surface externe (9 ; 10), en délimitant une pluralité de lèvres élastiques (20; 20A; 20B ; 21; 21A; 21B), s'étendant entre la périphérie de ladite corne (3 ; 4), ladite surface interne (7 ; 8), ladite surface externe (9 ; 10), et lesdites fentes (5 ; 5A ; 6 ; 6A).

7. Ancre (1) selon la revendication 1 ou l'une des revendications qui en dépendent, **caractérisée en ce que** ladite ancre (1) comporte au moins une dite fente (5 ; 6) qui n'est pas débouchante sur une dite surface interne (7 ; 8) ou sur une surface externe (9 ; 10) de ladite corne (3 ; 4), mais uniquement sur au moins une des faces latérales (16 ; 17) que comporte ladite ancre (1) parallèlement au plan (P) de cette dernière.

8. Ancre (1) selon la revendication 1 ou l'une des revendications qui en dépendent, **caractérisée en ce que** ladite ancre (1) comporte ladite au moins une chambre (30) dans l'épaisseur de ladite corne (3, 4), sans accès sur l'une quelconque des surfaces externes de celle-ci.

9. Ancre (1) selon la revendication 8, **caractérisée en ce que** ladite ancre (1) comporte au moins une dite chambre (30), à l'intérieur d'une dite corne (3 ; 4), et qui est délimitée du côté d'une dite surface interne (7 ; 8) et d'une surface externe (9 ; 10) de ladite corne (3 ; 4), par des lèvres élastiques d'extrémité (12 ; 13) de façon à ce que l'extrémité de ladite corne (3 ; 4) ait un comportement élastique.

10. Ancre (1) selon l'une des revendications précédentes, **caractérisée en ce que** ladite ancre (1) est en matériau micro-usinable.

11. Mécanisme d'échappement comportant au moins une ancre (1) selon l'une des revendications 1 à 10.

12. Pièce d'horlogerie comportant au moins un mécanisme d'échappement selon la revendication 11.

## Patentansprüche

1. Anker (1) für einen Hemmungsmechanismus eines Uhrwerks, umfassend mindestens eine Gabel, die einen Gabeleinschnitt (2) begrenzt, der Hörner (3; 4) aufweist, wovon jedes dafür ausgelegt ist, auf Höhe einer inneren Kontaktoberfläche (S) mit einem Unruhhebelstein zusammenzuwirken, **dadurch gekennzeichnet, dass** der Gabeleinschnitt (2) auf Höhe mindestens eines Horns (3; 4) einen Schlitz (5; 6) und/oder eine Kammer (30) aufweist, um mindestens eine elastische Lippe (20; 21) zu begrenzen, die sich zwischen der ersten Kontaktoberfläche (S) und dem Schlitz (5, 6) oder der Kammer (30) erstreckt, wobei die innere Kontaktoberfläche (S) auf Höhe einer inneren Oberfläche (7; 8) angeordnet ist, die die elastische Lippe (20; 21) innerhalb des Gabeleinschnitts (2) und auf der dem Schlitz (5; 6) und/oder der Kammer (30) gegenüberliegenden Seite aufweist, wobei der Schlitz (5; 6) oder die Kammer (30) dafür ausgelegt ist, dem entsprechenden Horn (3; 4) eine Elastizität zu verleihen, die ermöglicht, den Stoß bei jedem Impuls abzumildern, indem sie einen Teil der Energie des Aufpralls absorbiert und ihn nach diesem Aufprall wieder abgibt.

2. Anker (1) für einen Hemmungsmechanismus eines Uhrwerks, umfassend mindestens eine Gabel, die einen Gabeleinschnitt (2) begrenzt, der Hörner (3; 4) aufweist, wovon jedes dafür ausgelegt ist, auf Höhe einer inneren Kontaktoberfläche (S) mit einem Unruhhebelstein zusammenzuwirken, **dadurch gekennzeichnet, dass** der Gabeleinschnitt (2) auf Höhe mindestens eines Horns (3; 4) einen Schlitz (5; 6) aufweist, der auf Höhe des Umfangs des Gabeleinschnitts (2) in die äußere Umgebung des Horns (3; 4) auf Höhe einer äußeren Oberfläche (9; 10) des Horns (3; 4), die auf der gegenüberliegenden Seite in Bezug auf die innere Kontaktoberfläche (S) angeordnet ist, mündet und mindestens eine elastische Lippe (20, 21) begrenzt, die sich zwischen der äußeren Oberfläche (9; 10) und dem Schlitz (5; 6) erstreckt, wobei die elastische Lippe (20, 21) auf einer der äußeren Oberflächen mindestens eine äußere Kontaktoberfläche aufweist, die dafür ausgelegt ist, mit Umkehranschlägen des Hemmungsmechanismus zusammenzuwirken, wenn dieser letztere solche umfasst, und die Stärke von Aufprallen auf die Umkehranschläge zu verringern.

3. Anker (1) nach Anspruch 1, **dadurch gekennzeichnet, dass** der mindestens eine Schlitz (5; 6) und/oder die Kammer (30) zu einer Ebene (P), entlang derer sich der Anker (1) erstreckt, im Wesentlichen senkrecht sind, wobei die Ebene (P) ihrerseits zu den inneren Kontaktoberflächen (S) senkrecht ist.

4. Anker (1) nach Anspruch 1 oder 3, **dadurch gekennzeichnet, dass** der mindestens eine Schlitz (5; 6) auf Höhe seitlicher Oberflächen mündet, die das Horn (3, 4) parallel zu einer Ebene (P) aufweist, entlang derer sich der Anker (1) erstreckt, wobei die Ebene (P) ihrerseits zu den inneren Kontaktoberflächen (S) senkrecht ist.

5. Anker (1) nach einem der Ansprüche 1 bis 4, **dadurch gekennzeichnet, dass** die Breite (E2) der elastischen Lippe (20, 21) kleiner als ein Viertel ihrer Länge (L2) und kleiner oder gleich 30 µm ist.

6. Anker (1) nach Anspruch 1 oder einem der davon abhängigen Ansprüche, **dadurch gekennzeichnet, dass** jedes Horn (3; 4) einen in eine innere Oberfläche (7; 8) mündenden inneren Schlitz (5; 6) und einen in eine äußere Oberfläche (9; 10) mündenden äußeren Schlitz (5A, 6A) aufweist, wodurch eine Mehrzahl von elastischen Lippen (20; 20A; 20B; 21; 21A; 21B) begrenzt werden, die sich zwischen dem Umfang des Horns (3; 4), der inneren Oberfläche (7; 8), der äußeren Oberfläche (9; 10) und den Schlitzen (5; 5A; 6; 6A) erstrecken.

7. Anker (1) nach Anspruch 1 oder einem der davon abhängigen Ansprüche, **dadurch gekennzeichnet, dass** der Anker (1) mindestens einen Schlitz (5; 6) aufweist, der nicht in eine innere Oberfläche (7; 8) oder in eine äußere Oberfläche (9; 10) des Horns (3; 4) mündet, sondern ausschließlich in mindestens eine seitliche Oberfläche (16; 17), die der Anker (1) parallel zu der Ebene (P) dieses Letzteren aufweist.

8. Anker (1) nach Anspruch 1 oder einem der davon abhängigen Ansprüche, **dadurch gekennzeichnet, dass** der Anker (1) in Dickenrichtung des Horns (3, 4) mindestens eine Kammer (30) ohne Zugang zu irgendeiner der äußeren Oberflächen dieses Horns aufweist.

9. Anker (1) nach Anspruch 8, **dadurch gekennzeichnet, dass** der Anker (1) mindestens eine Kammer (30) innerhalb eines Horns (3; 4) aufweist, die auf der Seite einer inneren Oberfläche (7; 8) und einer äußeren Oberfläche (9; 10) des Horns (3; 4) durch endseitige elastische Lippen (12; 13) begrenzt ist, derart, dass das Ende des Horns (3; 4) ein elastisches Verhalten zeigt.

10. Anker (1) nach einem der vorhergehenden Ansprüche, **dadurch gekennzeichnet, dass** der Anker (1) aus einem mikrobearbeitbaren Material besteht.

11. Hemmungsmechanismus, umfassend mindestens einen Anker (1) nach einem der Ansprüche 1 bis 10.

12. Zeitmessgerät, umfassend mindestens einen Hemmungsmechanismus nach Anspruch 11.

## Claims

1. Escapement lever (1) for an escapement mechanism of a timepiece movement, including at least one fork delimiting a fork notch (2) which includes horns (3; 4) each arranged to cooperate with a balance impulse pin on an inner contact surface (S), **characterized in that** said fork notch (2) includes, in at least one said horn (3; 4), a slot (5; 6) and/or a chamber (30), to delimit at least one elastic lip (20; 21) extending between said first contact surface (S) and said slot (5; 6) or chamber (30), said inner contact surface (S) being located on an inner surface (7; 8) comprised in said elastic lip (20; 21) inside said fork notch (2), and on the opposite side to said slot (5; 6) and/or to said chamber (30), said slot (5; 6) or chamber (30) being arranged to confer elasticity on said corresponding horn (3; 4), which softens the shock on each impulse by absorbing part of the impact energy and then returning said energy subsequent to said impact.

2. Escapement lever (1) for an escapement mechanism of a timepiece movement comprising at least one fork delimiting a fork notch (2) which includes horns (3; 4) each arranged to cooperate with a balance impulse pin on an inner contact surface (S), **characterized in that** said fork notch (2) includes, in at least one said horn (3; 4), a slot (5; 6) which opens at the peripheral contour of said fork notch (2) towards the exterior of said horn (3; 4), on an outer surface (9; 10) of said horn (3; 4) located on the opposite side to said inner contact surface (S), delimiting at least one elastic lip (20, 21) extending between said outer surface (9; 10) and said slot (5; 6), said elastic lip (20, 21) including, on one of said outer surfaces, at least one outer contact surface which is arranged to cooperate with banking members of the escapement mechanism when comprised therein, and to reduce the intensity of impacts with said banking members.

3. Escapement lever (1) according to claim 1, **characterized in that** said at least one slot (5; 6) or/and chamber (30) is substantially perpendicular to a plane (P) in which said escapement lever (1) develops, said plane (P) being in turn orthogonal to said inner contact surfaces (S).

4. Escapement lever (1) according to claim 1 or 3, **characterized in that** said at least one slot (5; 6) opens at lateral surfaces comprised in said horn (3, 4) parallel to a plane (P) in which said escapement lever (1) develops, said plane (P) being in turn orthogonal to said inner contact surfaces (S).

5. Escapement lever (1) according to any of claims 1 to 4, **characterized in that** the width (E2) of said elastic lip (20, 21) is less than one quarter of the length (L2) thereof, and is less than or equal to 30 µm.

6. Escapement lever (1) according to claim 1 or any claims dependent thereon, **characterized in that** each said horn (3; 4) includes an inner slot (5; 6) opening on a said inner surface (7; 8) and an outer slot (5A; 6A) opening on an outer surface (9; 10), delimiting a plurality of elastic lips (20; 20A; 20B; 21; 21A; 21B) extending between the periphery of said horn (3; 4), said inner surface (7; 8), said outer surface (9; 10) and said slots (5; 5A; 6; 6A).

7. Escapement lever (1) according to claim 1 or any claims dependent thereon, **characterized in that** said escapement lever (1) includes at least one said slot (5; 6) that does not open on a said inner surface (7; 8) or on an outer surface (9; 10) of said horn (3; 4), but only on at least one of the lateral faces (16; 17) comprised in said escapement lever (1), parallel to the plane (P) of the latter.

8. Escapement lever (1) according to claim 1 or any claims dependent thereon, **characterized in that** said escapement lever (1) includes said at least one chamber (30) comprised in the thickness of said horn (3, 4), without access on any of the outer surfaces of the latter.

9. Escapement lever (1) according to claim 8, **characterized in that** said escapement lever (1) includes at least one said chamber (30), inside a said horn (3; 4), and which is delimited on the side of one said inner surface (7; 8) and one outer surface (9; 10) of said horn (3; 4) by elastic end lips (12; 13), such that the end of said horn (3; 4) has elastic behaviour.

10. Escapement lever (1) according to any of the preceding claims, **characterized in that** said escapement lever (1) is made of micro-machinable material.

11. Escapement mechanism including at least one escapement lever (1) according to any of claims 1 to 10.

12. Timepiece including at least one escapement mechanism according to claim 11.
